# EUROPÄISCHE PATENTSCHRIFT

(11) **EP 1 481 156 B1**
(45) Veröffentlichungstag und Bekanntmachung des Hinweises auf die Patenterteilung: **13.07.2005**
(21) Anmeldenummer: 03708040.5
(22) Anmeldetag: 18.02.2003
(51) Int. Cl.: F02M 37/10

(54) **KRAFTSTOFF-FÖRDEREINHEIT**
FUEL DELIVERY UNIT
UNITE D'ACHEMINEMENT DE CARBURANT

(30) Priorität: 01.03.2002 DE 10208824
(43) Veröffentlichungstag der Anmeldung: 01.12.2004
(73) Patentinhaber: Siemens Aktiengesellschaft, 80333 München (DE)
(72) Erfinder: NATHER, Helmut, 65520 Bad Camberg (DE); SINZ, Wolfgang, 65843 Sulzbach (DE)
(86) Internationale Anmeldenummer: PCT/DE2003/000509
(87) Internationale Veröffentlichungsnummer: WO 2003/074863

(56) Entgegenhaltungen:
- US-A- 4 974 570
- US-A- 5 887 617
- US-A- 5 979 485

## Beschreibung

Die Erfindung betrifft eine Kraftstoff-Fördereinheit, welche zur Anordnung in einem Kraftstoffbehälter eines Kraftfahrzeuges vorgesehen ist, mit einem Schwalltopf zum Sammeln von Kraftstoff und mit einer Förderpumpe zur Förderung von Kraftstoff aus dem Schwalltopf zu einer Brennkraftmaschine des Kraftfahrzeuges.

Solche Kraftstoffpumpen werden in heutigen Kraftfahrzeugen häufig eingesetzt und sind aus der Praxis bekannt Siehe dazu z.B. US 4.974.570. Meist ist der Schwalltopf an einer Stelle im Kraftstoffbehälter angeordnet, in der er bei einer Erstbefüllung bevorzugt befüllt wird. Damit wird der Schwalltopf auch dann befüllt, wenn der Kraftstoffbehälter leergefahren wurde und eine geringe Menge von beispielsweise 5 Litern Reservekraftstoff nachgefüllt wird.

Nachteilig bei den bekannten Kraftstoff-Fördereinheiten ist jedoch, dass bei nahezu leerem Schwalltopf von der Förderpumpe Luft angesaugt werden und sich in den zu der Brennkraftmaschine führenden Leitungen ansammeln kann. Bei einer Nachfüllung von Reservekraftstoff verhindert die in den Leitungen befindliche Luft, dass Kraftstoff zu der Brennkraftmaschine gefördert werden kann. Weiterhin kann ein Trockenlaufen der Förderpumpe zu deren Beschädigung führen.

Der Erfindung liegt das Problem zugrunde, eine Kraftstoff-Fördereinheit der eingangs genannten Art so zu gestalten, dass sie ein Eindringen von Luft in den zu der Brennkraftmaschine führenden Leitungen zuverlässig verhindert.

Dieses Problem wird erfindungsgemäß dadurch gelöst, dass der Schwalltopf einen Füllstandssensor zur Erfassung des darin enthaltenen Füllstands an Kraftstoff hat und dass der Füllstandssensor zur Ansteuerung der Förderpumpe ausgebildet ist.

Durch diese Gestaltung lässt sich die Förderpumpe in Abhängigkeit von der Befüllung des Schwalltopfes ansteuern. Hierdurch ist es möglich, die Förderpumpe abzuschalten, wenn der Kraftstoffspiegel in dem Schwalltopf unter eine vorgesehene Grenze sinkt. Damit lässt sich sicherstellen, dass sich der Ansaugbereich der Förderpumpe jederzeit unterhalb des Kraftstoffspiegels befindet. Deshalb wird auch bei nahezu leerem Schwalltopf zuverlässig verhindert, dass Luft von der Förderpumpe angesaugt wird und die zu der Brennkraftmaschine führenden Leitungen blockiert. Zudem wird eine Beschädigung der Förderpumpe durch ein Trockenlaufen zuverlässig verhindert.

Der Füllstandssensor lässt sich gemäß einer vorteilhaften Weiterbildung der Erfindung besonders kostengünstig fertigen, wenn er einen Reedschalter aufweist. Weiterhin liefert ein solcher Reedschalter ein eindeutiges Schaltsignal, welches sich einer bestimmten Füllhöhe an Kraftstoff zuverlässig zuordnen lässt.

Der Füllstandssensor weist gemäß einer anderen vorteilhaften Weiterbildung der Erfindung eine besonders hohe Stabilität auf, wenn er ein sich über einen Teilbereich der Höhe des Schwalltopfes erstreckendes Rohr hat.

Die erfindungsgemäße Kraftstoff-Fördereinheit lässt sich besonders einfach montieren, wenn das Rohr des Füllstandssensors an einem Deckel des Schwalltopfes befestigt ist und in den Schwalltopf hineinragt.

Ein Verklemmen des Füllstandssensors lässt sich gemäß einer anderen vorteilhaften Weiterbildung der Erfindung zuverlässig verhindern, wenn ein Schwimmer des Füllstandssensors an dem Rohr geführt ist. Hierdurch wird zudem sichergestellt, dass nach Abschalten der Förderpumpe eine Nachfüllung von Reservekraftstoff erfasst und die Förderpumpe erneut gestartet werden kann.

Der Füllstandssensor gestaltet sich gemäß einer anderen vorteilhaften Weiterbildung der Erfindung besonders kompakt und ist besonders einfach aufgebaut, wenn ein Magnetschalter des Füllstandssensors und der Schwimmer in dem Rohr angeordnet sind.

Schwappbewegungen des Kraftstoffs können auf den Füllstandssensor kurzzeitig wirken und fehlerhaft signalisieren, dass die Mindestmenge an Kraftstoff in dem Schwalltopf unterschritten ist. Der Einfluss der Schwappbewegungen des Kraftstoffs lässt sich gemäß einer anderen vorteilhaften Weiterbildung der Erfindung besonders gering halten, wenn das Rohr des Füllstandssensors eine Drosselöffnung aufweist. Die Drosselöffnung drosselt die Strömung der Luft oder des Kraftstoffs und dämpft damit die Bewegungen des Kraftstoffs in dem Rohr.

Magnetische Felder eines die Förderpumpe antreibenden Elektromotors können fehlerhafte Signale des Füllstandssensors zur Folge haben. Der Einfluss der magnetischen Felder des Elektromotors auf den Füllstandssensor lässt sich jedoch gemäß einer anderen vorteilhaften Weiterbildung der Erfindung besonders gering halten, wenn der Füllstandssensor von der Förderpumpe beabstandet ist. Vorzugsweise ist das Rohr von der Förderpumpe räumlich getrennt angeordnet.

Die Ansteuerung der von dem Elektromotor angetriebenen Förderpumpe erfordert außer dem Füllstandssensor keine zusätzlichen Bauteile, wenn der Füllstandssensor einen Schalter aufweist und unmittelbar mit der Förderpumpe verbunden ist.

Bei einem Ausfall des Füllstandssensors lässt sich die erfindungsgemäße Kraftstoff-Fördereinheit mit einer Steuerelektronik zur Erfassung von Signalen des Füllstandssensors und zur Ansteuerung der Förderpumpe zumindest mit einem Notprogramm betreiben. Mit einer solchen Steuerelektronik lassen sich zudem Schwankungen des Kraftstoffspiegels in dem Schwalltopf erfassen. Damit benötigt der Füllstandssensor keine mechanischen Dämpfungselemente oder Drosselöffnungen.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: einen Teilschnitt durch eine erfindungsgemäße, in einem Kraftstoffbehälter montierte KraftstoffFördereinheit,
- Fig.2: eine Schnittdarstellung durch die erfindungsgemäße Kraftstoff-Fördereinheit aus Figur 1 entlang der Linie II - II.

Figur 1 zeigt einen Kraftstoffbehälter 1 eines Kraftfahrzeuges mit einer darin angeordneten Kraftstoff-Fördereinheit 2 zur Förderung von Kraftstoff. Die Kraftstoff-Fördereinheit 2 hat eine in einem Schwalltopf 3 angeordnete, elektromotorisch angetriebene Förderpumpe 4. Die Förderpumpe 4 fördert Kraftstoff über einen im Schwalltopf 3 angeordneten Filter 5 zu einem auf einem Montageflansch 6 des Kraftstoffbehälters 1 angeordneten Anschlussstutzen 7. An dem Anschlussstutzen 7 lässt sich eine nicht dargestellte, zu einer Brennkraftmaschine des Kraftfahrzeuges führende Vorlaufleitung anschließen. Der von der Förderpumpe 4 geförderte Druck wird von einem Druckregler 8 begrenzt. Die Förderpumpe 4 wird von einer Steuerelektronik 9 über elektrische Leitungen 10 mit elektrischem Strom versorgt. Der Schwalltopf 3 ist mit einem Deckel 11 verrastet. Der Deckel 11 ermöglicht einen Luftaustausch des Schwalltopfes 3 mit den übrigen Bereichen des Kraftstoffbehälters 1 und ein Eindringen von Kraftstoff von oben in den Schwalltopf 3. Der Schwalltopf 3 weist zudem ein Bodenventil 12 auf, über welches Kraftstoff in den Schwalltopf 3 eindringen, aber nicht entweichen kann. Der Schwalltopf 3 kann selbstverständlich zusätzlich über eine nicht dargestellte Saugstrahlpumpe mit Kraftstoff befüllt werden.

Mit Abstand zu der Förderpumpe 4 ist in dem Schwalltopf 3 ein Füllstandssensor 13 angeordnet. Der Füllstandssensor 13 ist ebenfalls über elektrische Leitungen 14 mit der Steuerelektronik 9 verbunden und weist ein an dem Deckel 11 des Schwalltopfes 3 befestigtes Rohr 15 auf. Innerhalb des Rohres 15 ist ein Reedschalter 16 angeordnet, welcher einem Schwimmer 17 gegenübersteht. Der Schwimmer 17 trägt einen Magneten 18 und bewegt sich geringfügig mit dem Kraftstoffspiegel im Schwalltopf 3. Um einen Strömungsaustausch des Rohres 15 mit dem Schwalltopf 3 zu gewährleisten, weist das Rohr 15 Öffnungen 19, 20 auf. Diese Öffnungen 19, 20 können als Drosselöffnungen ausgebildet sein um Schwappbewegungen des Kraftstoffs auf den Schwimmer 17 zu dämpfen. Bei einem ausreichenden Füllstand an Kraftstoff im Schwalltopf 3 wird der Schwimmer 17 nach oben mit dem Magneten 18 gegen den Reedschalter 16 gedrückt. Der Füllstandssensor 13 liefert anschließend ein Signal an die Steuerelektronik 9, welche eine Bestromung der Förderpumpe 4 ermöglicht. Sinkt der Füllstand an Kraftstoff in dem Schwalltopf 3 unterhalb des Mindestwertes, entfernt sich der Magnet 18 von dem Reedschalter 16, worauf dieser ein Signal an die Steuerelektronik 9 liefert. Die Steuerelektronik 9 unterbindet anschließend die Bestromung der Förderpumpe 4.

Figur 2 zeigt in einer Schnittdarstellung durch den Schwalltopf 3 mit der Kraftstoff-Fördereinheit 2 aus Figur 1 entlang der Linie II - II, dass das Rohr 15 des Füllstandssensors 13 einen Abstand zu der Förderpumpe 4 aufweist. Hierdurch wird eine Beeinflussung des Reedschalters 16 durch elektromagnetische Felder des elektrischen Antriebs der Förderpumpe 4 verhindert. Weiterhin zeigt Figur 2, dass der Schwalltopf 3 Anschlusselemente 21 für einen nicht dargestellten Halter aufweist. Solche Halter werden an dem in Figur 1 dargestellten Montageflansch 6 befestigt und spannen den Schwalltopf 3 gegen den Boden des Kraftstoffbehälters 1 vor.

## Patentansprüche

1. Kraftstoff-Fördereinheit, welche zur Anordnung in einem Kraftstoffbehälter eines Kraftfahrzeuges vorgesehen ist, mit einem Schwalltopf zum Sammeln von Kraftstoff und mit einer Förderpumpe zur Förderung von Kraftstoff aus dem Schwalltopf zu einer Brennkraftmaschine des Kraftfahrzeuges, **dadurch gekennzeichnet, dass** der Schwalltopf (3) einen Füllstandssensor (13) zur Erfassung des darin enthaltenen Füllstandes an Kraftstoff hat und dass der Füllstandssensor (13) zur Ansteuerung der Förderpumpe (4) ausgebildet ist.

2. Kraftstoff-Fördereinheit nach Anspruch 1, **dadurch gekennzeichnet, dass** der Füllstandssensor (13) einen Reedschalter (16) aufweist.

3. Kraftstoff-Fördereinheit nach Anspruch 1 oder 2, **dadurch gekennzeichnet, dass** der Füllstandssensor (13) ein sich über einen Teilbereich der Höhe des Schwalltopfes (3) erstreckendes Rohr (15) hat.

4. Kraftstoff-Fördereinheit nach Anspruch 3, **dadurch gekennzeichnet, dass** das Rohr (15) des Füllstandssensors (13) an einem Deckel (11) des Schwalltopfes (3) befestigt ist und in den Schwalltopf (3) hineinragt.

5. Kraftstoff-Fördereinheit nach zumindest einem der vorhergehenden Ansprüche 3 oder 4, **dadurch gekennzeichnet, dass** ein Schwimmer (17) des Füllstandssensors (13) an dem Rohr (15) geführt ist.

6. Kraftstoff-Fördereinheit nach Ansprüche 2, 3 und 5 **dadurch gekennzeichnet, dass** der Reedschalter (16) des Füllstandssensors (13) und der Schwimmer (17) in dem Rohr (15) angeordnet sind.

7. Kraftstoff-Fördereinheit nach zumindest einem der vorhergehenden Ansprüche 3 bis 6, **dadurch gekennzeichnet, dass** das Rohr (15) des Füllstandssensors (13) eine Drosselöffnung (19, 20) aufweist.

8. Kraftstoff-Fördereinheit nach zumindest einem der vorhergehenden Ansprüche, **dadurch gekennzeichnet, dass** der Füllstandssensor (13) von der Förderpumpe (4) beabstandet ist.

9. Kraftstoff-Fördereinheit nach zumindest einem der vorhergehenden Ansprüche, **dadurch gekennzeichnet, dass** der Füllstandssensor (13) einen Reedschalter (16) aufweist und unmittelbar mit der Förderpumpe (4) verbunden ist.

10. Kraftstoff-Fördereinheit nach zumindest einem der vorhergehenden Ansprüche, **gekennzeichnet durch** eine Steuerelektronik (9) zur Erfassung von Signalen des Füllstandssensors (13) und zur Ansteuerung der Förderpumpe (4).

## Claims

1. Fuel delivery unit which is provided for arrangement in a fuel tank of a motor vehicle, having a baffle pot for collecting fuel and having a delivery pump for delivering fuel from the baffle pot to an internal combustion engine of the motor vehicle, **characterized in that** the baffle pot (3) has a level sensor (13) for detecting the level of fuel contained in it, and **in that** the level sensor (13) is designed for activating the delivery pump (4).

2. Fuel delivery unit according to Claim 1, **characterized in that** the level sensor (13) has a reed switch (16).

3. Fuel delivery unit according to Claim 1 or 2, **characterized in that** the level sensor (13) has a pipe (15) extending over a subregion of the height of the baffle pot (3).

4. Fuel delivery unit according to Claim 3, **characterized in that** the pipe (15) of the level sensor (13) is fastened to a cover (11) of the baffle pot (3) and projects into the baffle pot (3).

5. Fuel delivery unit according to at least one of the preceding Claims 3 or 4, **characterized in that** a float (17) of the level sensor (13) is guided on the pipe (15).

6. Fuel delivery unit according to Claims 2, 3 and 5, **characterized in that** the reed switch (16) of the level sensor (13) and the float (17) are arranged in the pipe (15).

7. Fuel delivery unit according to at least one of the preceding Claims 3 to 6, **characterized in that** the pipe (15) of the level sensor (13) has a constricting opening (19, 20).

8. Fuel delivery unit according to at least one of the preceding claims, **characterized in that** the level sensor (13) is spaced apart from the delivery pump (4).

9. Fuel delivery unit according to at least one of the preceding claims, **characterized in that** the level sensor (13) has a reed switch (16) and is connected directly to the delivery pump (4).

10. Fuel delivery unit according to at least one of the preceding claims, **characterized by** an electronic control system (9) for detecting signals of the level sensor (13) and for activating the delivery pump (4).

## Revendications

1. Unité d'alimentation en carburant prévue pour être montée dans un réservoir à carburant d'un véhicule automobile et comportant un pot de compensation destiné à emmagasiner du carburant et une pompe d'alimentation destinée à transporter du carburant du pot de compensation vers un moteur à combustion interne du véhicule automobile **caractérisée par le fait que** le pot de compensation (3) a un détecteur de niveau de remplissage (13) destiné à détecter le niveau de remplissage du carburant contenu dans le pot de compensation et que le détecteur du niveau de remplissage (13) est conçu pour commander la pompe d'alimentation (4).

2. Unité d'alimentation en carburant selon la revendication 1 **caractérisée par le fait que** le détecteur du niveau de remplissage (13) comporte un interrupteur à lames souples ou contacteur Reed à commande magnétique (16).

3. Unité d'alimentation en carburant selon la revendication 1 ou 2 **caractérisée par le fait que** le détecteur du niveau de remplissage (13) a un tube (15) s'étendant sur une partie de la hauteur du pot de compensation (3).

4. Unité d'alimentation en carburant selon la revendication 3 **caractérisée par le fait que** le tube (15) du détecteur du niveau de remplissage (13) est fixé à un couvercle (11) du pot de compensation (3) et fait saillie dans le pot de compensation (3).

5. Unité d'alimentation en carburant selon au moins l'une des revendications précédentes 3 ou 4 **caractérisée par le fait qu'**un flotteur (17) du détecteur du niveau de remplissage (13) est guidé le long du tube (15).

6. Unité d'alimentation en carburant selon les revendications 2, 3 et 5 **caractérisée par le fait que** l'interrupteur à lames souples (16) du détecteur du niveau de remplissage (13) et le flotteur (17) sont disposés dans le tube (15).

7. Unité d'alimentation en carburant selon au moins l'une des revendications précédentes 3 à 6 **caractérisée par le fait que** le tube (15) du détecteur du niveau de remplissage (13) comporte une ouverture d'étranglement (19, 20).

8. Unité d'alimentation en carburant selon au moins l'une des revendications précédentes **caractérisée par le fait que** le détecteur du niveau de remplissage (13) est à une certaine distance de la pompe d'alimentation (4).

9. Unité d'alimentation en carburant selon au moins l'une des revendications précédentes **caractérisée par le fait que** le détecteur du niveau de remplissage (13) comporte un interrupteur à lames souples (16) et est relié directement à la pompe d'alimentation (4).

10. Unité d'alimentation en carburant selon au moins l'une des revendications précédentes **caractérisée par** un système électronique de commande (9) destiné à détecter des signaux provenant du détecteur du niveau de remplissage (13) et à commander la pompe d'alimentation (4).
